# EUROPÄISCHE PATENTSCHRIFT

(11) **EP 0 858 524 B1**
(45) Veröffentlichungstag und Bekanntmachung des Hinweises auf die Patenterteilung: **13.06.2001**
(21) Anmeldenummer: 97939960.7
(22) Anmeldetag: 19.08.1997
(51) Int. Cl.: D06F 21/00

(54) **WASCH- UND REINIGUNGSVORRICHTUNG**
WASHING AND CLEANING DEVICE
DISPOSITIF DE LAVAGE ET DE NETTOYAGE

(30) Priorität: 20.08.1996 DE 19633471
(43) Veröffentlichungstag der Anmeldung: 19.08.1998
(73) Patentinhaber: Meyer, Dieter, 31542 Bad Nenndorf (DE); Braun, Hans-Peter, 31535 Neustadt (DE)
(72) Erfinder: Meyer, Dieter, 31542 Bad Nenndorf (DE); Braun, Hans-Peter, 31535 Neustadt (DE)
(74) Vertreter: Körner, Peter
(86) Internationale Anmeldenummer: DE9701774
(87) Internationale Veröffentlichungsnummer: WO9807917

(56) Entgegenhaltungen:
- BE-A- 547 436
- DE-C- 314 310
- FR-A- 600 017
- US-A- 4 025 427
- PATENT ABSTRACTS OF JAPAN vol. 095, no. 010, 30.November 1995 & JP 07 171293 A (MATSUSHITA ELECTRIC IND CO LTD), 11.Juli 1995,

## Beschreibung

Die Erfindung betrifft eine Wasch- und Reinigungsvorrichtung nach dem Oberbegriff des Anspruchs 1.

Die DE 314 310 C zeigt eine derartige Vorrichtung.

Das Beseitigen von Verschmutzungen im Reinigungsgut erfolgt im allgemeinen durch mechanische Vorgänge in einer mit Lösungsmittel versehenen Flüssigkeit. Dabei ist der Erfolg des Reinigens oft von der Qualität und Intensität des mechanischen Vorganges und der Zusammensetzung des Lösungsmittels abhängig, wobei eine nicht unerhebliche und strapaziöse Belastung des Reinigungsgutes auftritt. Das Reduzieren des mechanischen Vorganges mindert das Wasch- und Reinigungsergebnis, sofern nicht stärkere Lösungsmittel zugesetzt werden.

Von einigen Waschmittelherstellern werden Wascheinsätze zusammen mit dem Waschmittel angeboten, die mit der benötigten Menge Waschmittel gefüllt und zusammen mit dem Reinigungsgut in die Trommel einer herkömmlichen Waschmaschine gesteckt werden. Das Waschmittel wird in diesem Fall nicht über die Dosierfächer der Waschmaschine zudosiert. Während des Waschvorganges geht Waschmittel in Lösung und es wird nicht lösliches Waschmittel in dem Wascheinsatz zurückgehalten. Allerdings wird der Wascheinsatz während der rotierenden Bewegung der Waschtrommel zusammen mit dem Reinigungsgut ebenfalls bewegt, wodurch das in Lösung gehen des Waschmittels unterstützt und verbessert wird.

Der Erfindung liegt die Aufgabe zugrunde, eine Wasch- und Reinigungsvorrichtung zu schaffen, die das Reinigungsgut weitgehend vor mechanischer Beanspruchung schützt und mit weniger oder ohne Lösungsmittel auskommt.

Diese Aufgabe wird bei einer Wasch- und Reinigungsvorrichtung nach dem Oberbegriff des Anspruchs 1 durch die im kennzeichnenden Teil angegebenen Merkmale gelöst.

Weiterbildungen und vorteilhafte Ausgestaltungen der Erfindung ergeben sich aus den Unteransprüchen.

Im Gegensatz zum bekannten Wascheinsatz, der nur passiv durch die Bewegung der Trommel mitbewegt wird, bildet die erfindungsgemäße Wasch- und Reinigungsvorrichtung selbst ein aktives Element. Sie kann daher in gewöhnlichen Gefäßen, wie Eimern, Waschbecken, Badewannen, Bottichen, aber auch ergänzend in herkömmlichen Waschmaschinen eingesetzt werden. Dabei wird die Wasch- und Reinigungsvorrichtung etwa mittig zwischen das Reinigungsgut in die Waschflüssigkeit eingetaucht.

Durch die Drehbewegung des drehbaren Elementes innerhalb des Gehäuseelementes wird die im Inneren des Gehäuseelementes befindliche Waschflüssigkeit mitgerissen und ebenfalls in Drehung versetzt. Auf die drehende Waschflüssigkeit wirken Zentrifugalkräfte ein, die einen radialen Strömungsaustritt durch die Flüssigkeitsauslaßöffnungen an der Manteloberfläche des drehbaren Elementes und des Gehäuseelementes bewirken. Gleichzeitig wird über Flüssigkeitseinlaßöffnungen im Zentrum oder an der Stirnseite der Drehbewegung das Nachströmen von Waschflüssigkeit ermöglicht.

Die Wasch- und Reinigungsvorrichtung wirkt so ähnlich einer Umwälzpumpe, die Waschflüssigkeit im Gefäß in einen Strömungsumlauf versetzt, der von den Flüssigkeitsauslaßöffnungen an der Gehäuseelementoberfläche zunächst radial nach außen gerichtet ist, das Reinigungsgut durchströmt und Schmutzpartikel mitreißt, anschließend gegen die Gefäßwand prallt, und dann axial an der Oberfläche und am Boden wieder zum Zentrum zurückströmt und durch die Flüssigkeitseinlaßöffnungen zurück ins Gehäuseelement gelangt.

Bei der erfindungsgemäßen Wasch- und Reinigungsvorrichtung bleibt das Reinigungsgut im wesentlichen ruhig in der Waschflüssigkeit liegen, da das Gehäuseelement nicht bewegt wird. Somit wird das Reinigungsgut wesentlich mehr geschont als bei herkömmlichen bewegten Trommeln. Dagegen wird die Waschflüssigkeit selbst mit hoher Strömungsgeschwindigkeit durch das Reinigungsgut hindurch gedrückt, wodurch die Ablösung von Schmutzpartikeln verbessert wird. Gleichzeitig wird infolge der Wirbelbildung der Waschflüssigkeit Sauerstoff aus der Umgebung mitgerissen und aufgenommen, der die Reinigungswirkung unterstützt.

Durch die konstante Strömungsrichtung wird auch ermöglicht, daß Schmutzpartikel das Reinigungsgut vollständig verlassen können und nicht nur zwischen verschiedenen Gewebeschichten hin- und herpendeln. Außerdem wurde beobachtet, daß Schmutzpartikel durch die Strömungsgeschwindigkeit gegen die Wand des Gefäßes gedrückt werden und dort haften bleiben oder daß Schmutzpartikel sich zu größeren Teilchen verklumpen und in weniger stark bewegten Bereichen des Waschgefäßes ablagern. Da sie dann die Waschflüssigkeit nicht mehr kontaminieren, wird deren Aufnahmepotential für weitere Schmutzpartikel aus dem Reinigungsgut erhöht.

Gemäß einer Weiterbildung können innerhalb des Gehäuseelementes mehrere drehbare Elemente ineinanderliegend drehbar gelagert sein und die drehbaren Elemente gleichsinnig oder gegensinnig drehbar sein.

Bei dieser Ausgestaltung wird der Kontakt zwischen den drehbaren Elementen und der Waschflüssigkeit in mehreren radialen Abstufungen erhöht und dadurch die Förderleistung verbessert. Außerdem wird hierdurch die Voraussetzung geschaffen, durch eine höhere Kontaktfläche mit den Elementen der erfindungsgemäßen Vorrichtung auch chemische oder physikalische Veränderungen der Waschflüssigkeit zu erzielen, sofern die Elemente vom Material oder ihrer Oberfläche her Katalysator-Eigenschaften besitzen.

Ferner kann innerhalb des Gehäuseelementes zusätzlich wenigstens ein stationäres Element angeordnet sein.

Hierdurch wird die Rotationsbewegung der Waschflüssigkeit teilweise wieder vermindert und dadurch der Kontakt mit der Oberfläche der drehbaren Elemente und des stationären Elementes intensiviert, was bei vorhandenen Katalysator-Eigenschaften der Elemente deren Wirkung verbessert.

Das Gehäuseelement und/oder das stationäre Element und/oder das drehbare Element können einen Ionenabsorber und - austauscher umfassen. Dieser kann als Zeolithe ausgebildet sein.

Durch den Ionenaustauscher läßt sich die Waschflüssigkeit enthärten, so daß deren Aufnahmefähigkeit und Löslichkeit für Verunreinigungen des Reinigungsgutes verbessert wird. Die Zugabe von Waschmittel kann dann weiter reduziert werden oder sogar ganz unterbleiben. Ionenabsorber und -austauscher als Zeolithe, also wasserhaltige Alumosilikate mit dreidimensionalen Gitterstrukturen besitzen besonders gute Eigenschaft, Ionen zu absorbieren und auszutauschen.

Die Einlaßöffnungen verteilen sich zweckmäßig an der Stirnseite und die Auslaßöffnungen an der Mantelseite des Gehäuseelementes und/oder stationären Elementes und/oder drehbaren Elementes.

Dadurch erfolgt eine gleichmäßige Injektion der Waschflüssigkeit in das das Gehäuseelement umgebende Reinigungsgut und ebenso ein geordneter Rückfluß in das Gehäuseelement zurück.

Das Gehäuseelement und/oder das stationäre Element und/oder das drehbare Element können kugelförmig oder elipsoidförmig oder kegelförmig oder zylinderförmig ausgebildet sein.

Hierdurch läßt sich die erfindungsgemäße Wasch- und Reinigungsvorrichtung an vorhandene Formen des Waschgefäßes anpassen und so die Reinigungswirkung optimieren.

Ferner kann der Antrieb elektromotorisch ausgeführt und flüssigkeitsdicht gekapselt sein.

Die erfindungsgemäße Wasch- und Reinigungsvorrichtung kann dann auch in waagerechter Lage ihrer Rotationsachse unterhalb des Flüssigkeitsspiegels der Waschflüssigkeit automatisch betrieben werden.

Nachfolgend werden Ausführungsbeispiels der Erfindung anhand der Zeichnung erläutert. In der Zeichnung zeigen:
- Fig. 1: eine teilweise geschnittene Draufsicht auf eine kugelförmige Wasch- und Reinigungsvorrichtung,
- Fig. 2: einen Querschnitt durch eine weitere kugelförmige Wasch- und Reinigungsvorrichtung und
- Fig. 3: eine perspektivische Darstellung einer zylindrischen Wasch- und Reinigungsvorrichtung.

Die Wasch- und Reinigungsvorrichtung nach Fig. 1 umfaßt ein kugelförmiges Gehäuseelement (10), das auf seiner Oberfläche mit Öffnungen überzogen ist. Im Inneren des Gehäuseelementes befindet sich ein drehbares Element (16), das ebenfalls auf seiner Oberfläche mit Öffnungen überzogen ist. Außerhalb des Gehäuseelementes ist ein gekapselter elektromotorischer Antrieb (18) dargestellt.

Wenn das drehbare Element (16) durch den Antrieb (18) um seine Rotationsachse in Drehung versetzt wird, wird Waschflüssigkeit mitgerissen und ebenfalls in Drehung versetzt und dabei durch die Zentrifugalkraft der rotierenden Waschflüssigkeit radial nach außen durch die Öffnungen des drehbaren Elementes (16) und des Gehäuseelementes (10) gedrückt. Die weiter weg von der Rotationsachse liegenden Öffnungen dienen dann als Flüssigkeitsaustrittsöffnungen (14), während die näher an der Rotationsachse liegenden Öffnungen als Flüssigkeitseintrittsöffnungen (12) dienen. Das außerhalb des Gehäuseelementes liegende, hier nicht dargestellte Reinigungsgut, wird dann von der Waschflüssigkeit radial durchströmt.

Fig. 2 zeigt eine Wasch- und Reinigungsvorrichtung, bei der das Gehäuseelement (10) ebenfalls kugelförmig gestaltet ist und zwei kugelförmige, drehbare Elemente (16, 20) beherbergt. Die drehbaren Elemente (16, 20), die koaxial ineinanderliegen, sind im Durchmesser radial abgestuft angeordnet. Der Drehsinn der drehbaren Elemente (16, 20) kann gleichsinnig oder auch gegensinnig gerichtet sein.

Bei der Wasch- und Reinigungsvorrichtung nach Fig. 3 sind die Mantelflächen aller Elemente (10, 16, 20) zylindrisch geformt. Auf diesen Mantelflächen befinden sich Flüssigkeitsaustrittsöffnungen (14), während die hier offenen Stirnseiten als Flüssigkeitseintrittsöffnungen (12) dienen. Der Drehsinn der drehbaren Elemente (16, 20) kann ebenfalls gleichsinnig oder auch gegensinnig gerichtet sein.

## Patentansprüche

1. Wasch- und Reinigungsvorrichtung, die in einem Waschgefäß mit einer Waschflüssigkeit angeordnet oder anordnerbar ist und während des Reinigungsvorgangs außen vom Reinigungsgut umgeben ist, wobei die Wasch- und Reinigungsvorrichtung ein nicht bewegtes Gehäuseelement (10) umfaßt, dadurch gekennzeichnet daß das Gehäuseelement (10) auf seiner Oberfläche Flüssigkeitseinlaßöffnungen (12) und -auslaßöffnungen (14) aufweist, und in seinem Inneren wenigstens ein drehbares Element (16) aufnimmt, das ebenfalls auf seiner Oberfläche Flüssigkeitseinlaßöffnungen (12) und -auslaßöffnungen (14) aufweist, daß das drehbare Element (16) während des Reinigungsvorgangs mittels eines Antriebs (18) relativ zum Gehäuseelement (10) gedreht wird, wobei durch die Zentrifugalkraft der mitrotierenden Waschflüssigkeit diese radial nach außen durch die Öffnungen des drehbaren Elementes (16) und des Gehäuseelementes (10) gedrückt wird und das außerhalb des Gehäuseelementes (10) liegende Reinigungsgut durchströmt.

2. Wasch- und Reinigungsvorrichtung nach Anspruch 1, dadurch gekennzeichnet, daß innerhalb des Gehäuseelementes (10) mehrere drehbare Elemente (16, 20) ineinanderliegend drehbar gelagert sind und die drehbaren Elemente (16, 20) gleichsinnig oder gegensinnig drehbar sind.

3. Wasch- und Reinigungsvorrichtung nach Anspruch 1 oder 2, dadurch gekennzeichnet, daß innerhalb des Gehäuseelementes (10) zusätzlich wenigstens ein stationäres Element angeordnet ist.

4. Wasch- und Reinigungsvorrichtung nach einem der Ansprüche 1 bis 3, dadurch gekennzeichnet, daß das Gehäuseelement (10) und/oder das stationäre Element und/oder das drehbare Element (16, 20) einen Ionenabsorber und -austauscher umfassen.

5. Wasch- und Reinigungsvorrichtung nach Anspruch 4, dadurch gekennzeichnet, daß der Ionenabsorber und -austauscher als Zeolithe ausgebildet ist.

6. Wasch- und Reinigungsvorrichtung nach einem der Ansprüche 1 bis 5, dadurch gekennzeichnet, daß die Einlaßöffnungen (12) an der Stirnseite und die Auslaßöffnungen (14) gleichmäßig verteilt an der Mantelseite des Gehäuseelementes (10) und/oder stationären Elementes und/oder drehbaren Elementes (16,'20) liegen.

7. Wasch- und Reinigungsvorrichtung nach einem der Ansprüche 1 bis 6, dadurch gekennzeichnet, daß das Gehäuseelement (10) und/oder das stationäre Element und/oder das drehbare Element (16, 20) kugelförmig oder elipsoidförmig oder kegelförmig oder zylinderförmig ausgebildet sind.

8. Wasch- und Reinigungsvorrichtung nach einem der Ansprüche 1 bis 7, dadurch gekennzeichnet, daß der Antrieb (18) elektromotorisch ausgeführt und flüssigkeitsdicht gekapselt ist.

## Claims

1. Washing and cleaning device, which is located or locatable in a washing vessel with a washing liquid and during the cleaning process is externally surrounded by cleaning articles, the washing and cleaning device incorporating a non-moving casing member (10), characterized in that the casing member (10) has on its surface liquid inlets (12) and outlets (14) and in its interior receives at least one rotary member (16), which also has on its surface liquid inlets (12) and outlets (14), that during the cleaning process the rotary member (16) is rotated relative to the casing member (10) by means of a drive (18) and as a result of the centrifugal force of the corotating washing liquid it is forced radially outwards through the openings in the rotary member (16) and the casing member (10) and flows through the cleaning articles located outside the casing member (10).

2. Washing and cleaning device according to claim 1, characterized in that within the casing member (10) are mounted in telescoped, rotary manner a plurality of rotary members (16, 20), which can be rotated in the same or opposite direction.

3. Washing and cleaning device according to claim 1 or 2, characterized in that additionally at least one stationary member is located within the casing member (10).

4. Washing and cleaning device according to one of the claims 1 to 3, characterized in that the casing member (10) and/or the stationary member and/or the rotary member (16, 20) incorporates an ion absorber and exchanger.

5. Washing and cleaning device according to claim 4, characterized in that the ion absorber and exchanger is constructed in zeolite form.

6. Washing and cleaning device according to one of the claims 1 to 5, characterized in that the inlets (12) on the end face and the outlets (14) are located in uniformly distributed manner on the circumferential side of the casing member (10) and/or the stationary member and/or the rotary member (16, 20).

7. Washing and cleaning device according to one of the claims 1 to 6, characterized in that the casing member (10) and/or the stationary member and/or the rotary member (16, 20) has a spherical or ellipsoidal or conical or cylindrical shape.

8. Washing and cleaning device according to one of the claims 1 to 7, characterized in that the drive (18) is in electromotive form and encapsulated in liquid-tight manner.

## Revendications

1. Dispositif de lavage et de nettoyage qui est placé ou peut l'être dans une cuve de lavage avec un liquide de lavage et qui, pendant le processus de nettoyage, est entouré extérieurement d'objets à nettoyer, le dispositif de lavage et de nettoyage comprenant un corps immobile (10), **caractérisé en ce** que le corps (10) présente également, à sa surface, des ouvertures d'entrée de liquide (12) et des ouvertures de sortie de liquide (14) et renferme au moins un élément rotatif (16), en ce que, pendant le processus de nettoyage, l'élément rotatif (16) est entraîné en rotation, par rapport au corps (10), par un mécanisme d'entraînement (18), le liquide de lavage, par la force centrifuge de celui-ci qui est entraîné en rotation, étant pressé, dans le sens radial, vers l'extérieur à travers les ouvertures de l'élément rotatif (16) et du corps (10), et passant à travers celles-ci sur les objets à nettoyer qui se trouvent hors du corps (10).

2. Dispositif de lavage et de nettoyage suivant la revendication 1, **caractérisé en ce** que, à l'intérieur du corps (10), peuvent se trouver plusieurs éléments rotatifs (16, 20) qui tournent l'un dans l'autre et en ce que les éléments rotatifs (16, 20) peuvent tourner dans le même sens ou en sens contraire.

3. Dispositif de lavage et de nettoyage suivant la revendication 1 ou 2, **caractérisé en ce** que, à l'intérieur du corps (10), est encore placé un élément stationnaire.

4. Dispositif de lavage et de nettoyage suivant l'une des revendications 1 à 3, **caractérisé en ce** que le corps (10) et/ou l'élément stationnaire et/ou l'élément rotatif (16, 20) contiennent un absorbeur d'ions et un échangeur d'ions.

5. Dispositif de lavage et de nettoyage suivant la revendication 4, **caractérisé en ce** que l'absorbeur et l'échangeur d'ions sont formés de zéolithe.

6. Dispositif de lavage et de nettoyage suivant l'une des revendications 1 à 5, **caractérisé en ce** que les ouvertures d'entrée (12), sur le côté avant, et les ouvertures de sortie (14) se trouvent également réparties sur le côté latéral du corps (10) et/ou de l'élément stationnaire et/ou de l'élément rotatif (16, 20).

7. Dispositif de lavage et de nettoyage suivant l'une des revendications 1 à 6, **caractérisé en ce** que le corps (10) et/ou l'élément stationnaire et/ou l'élément rotatif (16, 20) sont sphériques, ellipsoïdaux, coniques, cylindriques.

8. Dispositif de lavage et de nettoyage suivant l'une des revendications 1 à 7, **caractérisé en ce** que le mécanisme d'entraînement (18) est réalisé par un électromoteur et est empaqueté de manière étanche au liquide.
